# EUROPÄISCHE PATENTSCHRIFT

(11) **EP 2 369 073 B1**
(45) Veröffentlichungstag und Bekanntmachung des Hinweises auf die Patenterteilung: **06.07.2016**
(21) Anmeldenummer: 11159023.8
(22) Anmeldetag: 21.03.2011
(51) Int. Cl.: E04B 1/00

(54) **KRAGPLATTENANSCHLUSSELEMENT**
CANTILEVER PLATE CONNECTING ELEMENT
ÉLÉMENT DE POSE DE DALLES EN CONSOLE

(30) Priorität: 23.03.2010 DE 102010016096
(43) Veröffentlichungstag der Anmeldung: 28.09.2011
(73) Patentinhaber: Max Frank GmbH & Co. KG, 94339 Leiblfing (DE)
(72) Erfinder: Reymendt, Jörg, 64291 Darmstadt (DE); Merg, Axel, 64407 Fränkisch-Crumbach (DE); Hanrath, Manfred, 4278, Haan (DE); Küng, Rolf, 3792 Saanen BE (CH)
(74) Vertreter: Glück Kritzenberger Patentanwälte PartGmbB

(56) Entgegenhaltungen:
- EP-A1- 0 658 660
- EP-A1- 0 822 299
- EP-A2- 0 402 343

## Beschreibung

### Technisches Gebiet

Die vorliegende Erfindung betrifft ein Kragplattenanschlusselement zum Verbinden einer Decken-/Bodenplatte und einer auskragenden Platte.

### Stand der Technik

Beim Anschluss von auskragenden Platten an Gebäudeteile, also beispielsweise beim Anschluss eines Balkons an eine Decken-/Bodenplatte, stehen zwei Aspekte im Vordergrund. Zum einen müssen die verschiedenen Kräfte, die auf die auskragende Platte einwirken, also Zug-, Druck- und/oder Querkräfte, sicher und vollständig auf das Gebäude übertragen werden. Zum anderen muss für eine gute thermische Isolierung gesorgt werden, da die auskragenden Platten in der Praxis einer starken thermischen Beanspruchung unterworfen sind. Die auskragenden Teile können als Kältebrücken wirken und dadurch Bauschäden verursachen.

Seit langem bekannte Kragplattenanschlusselemente weisen daher in der Regel Verbindungselemente zur Kraftübertragung zwischen den Gebäudeteilen sowie einen Körper aus Dämmmaterial auf, der eine möglichst weitgehende thermische Isolierung der auskragenden Platte bewirkt.

Die DE 3 005 571 B1 offenbart zum Beispiel ein Kragplattenanschlusselement mit einem länglichen, quaderförmigen Isolierkörper aus thermisch isolierendem Material. Der Isolierkörper ist mit länglichen, metallenen Bewehrungselementen durchsetzt, die sich im Wesentlichen quer zum Isolierkörper erstrecken und die zur Aufnahme von Zugkräften ausgelegt sind. Neben diesen Bewehrungselementen weist das Kragplattenanschlusselement Querkraftstäbe aus Armierungsstahl sowie Stahlkonstruktionsteile auf, die als Druckelemente wirken.

Aus der EP 822 299 B1 ist ein Kragplattenanschlusselement mit einer senkrecht stehenden, festen, formstabilen und biegesteifen mittleren Platte zur Übertragung von Moment, Zug-, Druck- und Querkräften bekannt, wobei oben und unten mit der Platte parallel zu der in der Fuge anzuordnenden Platte ausgerichtete Körper fest, formstabil und biegesteif verbunden sind. Der obere Körper weist mindestens auf einer Seite der Platte eine Verlängerung über die Länge der Platte hinaus auf, während der untere Körper mindestens auf der anderen Seite der Platte ebenfalls eine Verlängerung über die Länge der Platte hinaus aufweist, um die Körper über die Verlängerungen in den Beton-Bauteilen verankern zu können. Die Körper sind mit der Platte mittels mechanischen Mitteln, insbesondere mittels einer Schweiß-, Kleb- oder Schraubverbindung verbunden.

Die EP 499 590 B1 beschreibt ein wärmedämmendes Kragplattenanschlusselement mit einem Isolationskörper, mindestens einer oberen Lage von in Abstand voneinander angeordneten Armierungseisen, welche den Isolationskörper durchdringen, mindestens einer unteren Lage von in Abstand voneinander angeordneten Armierungseisen oder Druckübertragungselementen, welche den Isolationskörper durchdringen, und mindestens einem Querstab auf jeder Seite des Isolationskörpers. Zumindest ein Querstab ist bei der oberen Lage der Armierungseisen und zumindest ein anderer Querstab ist bei der unteren Lage der Armierungseisen oder der Druckübertragungselemente angeordnet. Mindestens eine vertikal angeordnete Platte, welche die Querstäbe miteinander verbindet, ist zwischen zwei benachbarten Armierungseisen einer Lage von Armierungseisen angeordnet.

Aus der EP 402 343 A2 ist ein Kragplattenanschlusselement mit den Merkmalen des Oberbegriffs des Anspruchs 1 bekannt.

Trotz der vielfältigen, aus dem Stand der Technik bekannten Lösungen für Kragplattenanschlüsse besteht weiterhin ein Bedarf an statisch gut belastbaren, thermisch gut isolierenden und mit möglichst geringem Materialaufwand herzustellenden Kragplattenanschlusselementen.

### Darstellung der Erfindung

Hier setzt die Erfindung an. Es soll ein Kragplattenanschlusselement zur Verfügung gestellt werden, das eine gute statische Belastbarkeit bei gleichzeitig guter thermischer Isolierung aufweist. Diese Aufgabe wird erfindungsgemäß durch das Kragplattenanschlusselement gemäß unabhängigem Patentanspruch 1 gelöst. Weitere vorteilhafte Aspekte, Details und Ausgestaltungen der Erfindung ergeben sich aus den abhängigen Ansprüchen, der Beschreibung sowie der Zeichnung.

Das erfindungsgemäße Kragplattenanschlusselement verbindet eine Decken-/Bodenplatte und eine auskragende Platte. Es weist einen im eingebauten Zustand zwischen der Decken-/Bodenplatte und der auskragenden Platte angeordneten Isolierkörper auf. Der Isolierkörper wird von zumindest einem Zugstab, zumindest einem Stab zur Aufnahme von Druck- und Querkräften und zumindest einem Druckstab durchsetzt. Daneben sind zwei Zugmittel vorgesehen, wobei zumindest ein Zugmittel im eingebauten Zustand in der Decken-/Bodenplatte angeordnet und fest mit dem Zugstab und mit dem Druckstab verbunden ist und zumindest ein Zugmittel im eingebauten Zustand in der auskragenden Platte angeordnet und fest mit dem Zugstab und mit dem Druckstab verbunden ist. In seinem Abschnitt im Bereich des Isolierkörpers verläuft der Zugstab in einer im eingebauten Zustand von der Horizontalen abweichenden Richtung. Ebenso verläuft der Stab zur Aufnahme von Druck- und Querkräften in seinem Abschnitt im Bereich des Isolierkörpers in einer im eingebauten Zustand von der Horizontalen abweichenden Richtung.

In den aus dem Stand der Technik bekannten Kragplattenanschlusselementen verlaufen die zur Aufnahme von Zugkräften vorgesehenen Stäbe immer in horizontaler Richtung von der auskragenden Platte durch den Isolierkörper in die Decken-/Bodenplatte oder einen anderen Gebäudeteil. Grundsätzlich stellt dies auch eine sehr effektive Methode zur Aufnahme der Zugkräfte dar. Insbesondere in Fällen, in denen sich die Oberkante der auskragenden Platte und die Oberkante der Decken-/Bodenplatte auf einem unterschiedlichen Niveau befinden, also ein Höhenversatz zwischen Gebäudeteil und Balkon vorliegt, ergibt sich das Problem, dass eine durchgehend horizontale Führung der Zugstäbe nicht möglich ist, weil diese dann in einem der beiden miteinander verbundenen Teile überhaupt nicht mehr von Beton abgedeckt sind oder zumindest so nahe an der Betonoberfläche zu liegen kommen, dass ein Ausbrechen des Betons zu befürchten ist.

Diese Problematik wird in der Regel dadurch umgangen, dass der Zugstab in horizontaler Richtung in seiner üblichen Position in dem auf tieferem Niveau liegenden Teil, also entweder der auskragenden Platte oder der Decken-/Bodenplatte, geführt wird. Der Zugstab durchdringt in ebenfalls horizontaler Richtung den Dämmkörper und wird dann in das zweite Bauteil, also wiederum entweder die auskragende Platte oder die Decken-/Bodenplatte, geführt. Um den Zugstab dann in diesem, auf höherem Niveau liegenden Bauteil in die zur Aufnahme bzw. Einleitung von Zugkräften gewünschte Position zu bringen, wird der Zugstab in einer Schlaufe gebogen, vertikal nach oben geführt, auf dem gewünschten Niveau nochmals um 90° gebogen und dann wieder in horizontaler Richtung weitergeführt.

Es hat sich nun überraschenderweise gezeigt, dass ein statisch hoch belastbares und gleichzeitig gut wärmedämmendes Kragplattenanschlusselement dadurch erhalten werden kann, dass der Zugstab in einer von der Horizontalen abweichenden Richtung durch den Isolierkörper geführt wird. Bei einem Höhenversatz zwischen auskragender Platte und Gebäudeteil kann der Niveauunterschied in einfacher Weise durch eine entsprechend schräge Führung des Zugstabs in seinem den Isolierkörper durchdringenden Abschnitt überwunden werden. Der Zugstab braucht dazu lediglich an zwei Stellen gebogen werden, wodurch sich im eingebauten Zustand ein im Bereich der Decken-/Bodenplatte horizontal verlaufender Abschnitt, ein im Bereich des Isolierkörpers schräg verlaufender Abschnitt und ein im Bereich der auskragenden Platte horizontal verlaufender Abschnitt ergeben.

Ein zur Aufnahme von Druck- und Querkräften vorgesehener Stab wird ebenfalls schräg durch den Isolierkörper geführt, was der aus dem Stand der Technik bekannten, üblichen Führung eines solchen Verbindungselements entspricht. Dieser Stab zur Aufnahme von Druck- und Querkräften kann sich als eigenständiges Element ohne feste Verbindung zu den anderen, den Isolierkörper durchdringenden Verbindungselementen ausgestaltet sein. In diesem Fall durchdringt der Stab zur Aufnahme von Druck- und Querkräften den Isolierkörper in einer von der Horizontalen abweichenden Richtung, wird dann in den beiden Bauteilen in horizontaler Richtung weitergeführt und in üblicher Weise an die Bauwerksbewehrung angeschlossen. Der Stab zur Aufnahme von Druck- und Querkräften kann aber auch in einer nur wenig über den Isolierkörper hinausragenden Ausdehnung ausgebildet sein. Der Stab zur Aufnahme von Druck- und Querkräften wird dazu lediglich an zwei Stellen gebogen, wodurch sich im eingebauten Zustand ein kurzer, im Bereich der Decken-/Bodenplatte horizontal verlaufender Abschnitt, ein im Bereich des Isolierkörpers schräg verlaufender Abschnitt und ein kurzer, im Bereich der auskragenden Platte horizontal verlaufender Abschnitt ergeben. Die beiden relativ kurzen, horizontal verlaufenden Abschnitt können dann fest mit einem horizontal verlaufenden Abschnitt des Zugstabs bzw. einem horizontal verlaufenden Abschnitt des Druckstabs verbunden, insbesondere verschweißt werden.

Schließlich kann das dritte, den Isolierkörper durchdringende Verbindungselement, welches der Aufnahme von Druckkräften dient, in üblicher Weise in horizontaler Richtung durch den Isolierkörper geführt werden. Der Druckstab wird, ebenso wie der Zugstab, eine gewisse Strecke in das jeweilige Bauteil geführt und kann dann in üblicher Weise an die Bauwerksbewehrung angeschlossen werden.

Die hohe statische Belastbarkeit des erfindungsgemäßen Kragplattenanschlusselements wird außerdem durch die beiden zusätzlich vorgesehenen Zugmittel erreicht. Jeweils eines der Zugmittel ist im eingebauten Zustand in der auskragenden Platte bzw. in der Decken-/Bodenplatte angeordnet. Jedes der beiden Zugmittel ist fest mit dem Zugstab und mit dem Druckstab verbunden.

Üblicherweise werden die Zugmittel mit dem Zugstab und mit dem Druckstab verschweißt. Durch die erfindungsgemäße Anordnung der beiden Zugmittel in der Decken-/Bodenplatte einerseits bzw. der auskragenden Platte andererseits, sind die beiden Zugmittel im eingebauten Zustand vollständig im Beton eingeschlossen. Die Schweißstellen zur Verbindung der Zugmittel mit dem Zugstab bzw. dem Druckstab sind daher ebenfalls vollständig von Beton umgeben und somit vor Korrosion geschützt.

Dies stellt einen klaren Vorteil gegenüber den aus dem Stand der Technik bekannten, im Bereich der Fuge angeordneten Schubplatten dar. Daneben ergibt sich eine deutliche Materialersparnis und eine erhöhte statische Belastbarkeit.

Bei einem Höhenversatz von auskragender Platte zur Decken-/Bodenplatte ermöglicht es das erfindungsgemäße Kragplattenanschlusselement, den auf die Oberfläche des tiefer liegenden Bauteils aufgetragenen Estrich direkt bis an die mit dem Isolierkörper verfüllte Fuge zu führen. Damit wird ein vollkommen ebener Übergang von der relativ zur auskragenden Platte nach unten versetzten Decken-/Bodenplatte auf die auskragende Platte bzw. von der relativ zur Decken-/Bodenplatte nach unten versetzten auskragenden Platte auf die Decken-/Bodenplatte gewährleistet. Insbesondere für Rollstuhlfahrer stellt das Fehlen von Kanten und kleinen Stufen einen unschätzbaren Vorteil dar.

Grundsätzlich kann der Druckstab auch im Bereich des Isolierkörpers im eingebauten Zustand in horizontaler Richtung verlaufen. Bevorzugt verläuft der Druckstab im Bereich des Isolierkörpers im eingebauten Zustand aber in einer von der Horizontalen abweichenden Richtung. Besonders bevorzugt schließt der im Bereich des Isolierkörpers im eingebauten Zustand in einer von der Horizontalen abweichenden Richtung verlaufende Abschnitt des Druckstabs mit den im Bereich der Decken-/Bodenplatte und im Bereich der auskragenden Platte horizontal verlaufenden Abschnitten des Druckstabs jeweils einen Winkel γ zwischen 175° und 130°, insbesondere einen Winkel γ zwischen 170° und 145° ein.

Besonders bevorzugt ist das in der Decken-/Bodenplatte angeordnete Zugmittel als Zugstab oder als Zugplatte ausgebildet. Im Falle eines Zugstabes kommte es zu einer größeren Materialeinsparung. Daher stellt dies eine ganz besonders bevorzugte Ausführungsform dar.

Gemäß einer weiteren bevorzugten Ausführungsform der vorliegenden Erfindung ist das in der auskragenden Platte angeordnete Zugmittel als Zugstab oder als Zugplatte ausgebildet. Im Falle eines Zugstabes kommte es zu einer größeren Materialeinsparung. Daher stellt dies eine ganz besonders bevorzugte Ausführungsform dar.

Bevorzugt schließt der im Bereich des Isolierkörpers im eingebauten Zustand in einer von der Horizontalen abweichenden Richtung verlaufende Abschnitt des Zugstabs mit den im Bereich der Decken-/Bodenplatte und im Bereich der auskragenden Platte horizontal verlaufenden Abschnitten des Zugstabs jeweils einen Winkel α zwischen 175° und 130°, insbesondere einen Winkel α zwischen 170°und 145°ein.

Gemäß einer weiteren bevorzugten Ausführungsform der vorliegenden Erfindung schließt der im Bereich des Isolierkörpers im eingebauten Zustand in einer von der Horizontalen abweichenden Richtung verlaufende Abschnitt des Stabs zur Aufnahme von Druck- und Querkräften mit dem im Bereich der Decken-/Bodenplatte horizontal verlaufenden Abschnitt des Zugstabs und dem im Bereich der auskragenden Platte horizontal verlaufenden Abschnitt des Druckstabs jeweils einen Winkel β zwischen 170° und 120°, insbesondere einen Winkel β zwischen 160° und 135° ein.

Gemäß einer weiteren bevorzugten Ausführungsform der vorliegenden Erfindung schließt der im Bereich des Isolierkörpers im eingebauten Zustand in einer von der Horizontalen abweichenden Richtung verlaufende Abschnitt des Stabs zur Aufnahme von Druck- und Querkräften mit dem im Bereich der Decken-/Bodenplatte horizontal verlaufenden Abschnitt des Druckstabs und dem im Bereich der auskragenden Platte horizontal verlaufenden Abschnitt des Zugstabs jeweils einen Winkel β zwischen 150° und 100°, insbesondere einen Winkel β zwischen 135° und 110° ein.

Besonders bevorzugt verlaufen der Zugstab und der Druckstab im wesentlichen parallel zueinander, insbesondere auch im Bereich des Isolierkörpers. Unter "im wesentlichen parallel" ist zu verstehen, dass es durch den Betoniervorgang zu leichten Abweichungen kommen kann, die aber für die Funktionsfähigkeit des erfindungsgemäßen Kragplattenanschlusselements keine Rolle spielen.

Bevorzugt sind daneben Ausführungsformen, gemäß denen das im eingebauten Zustand in der Decken-/Bodenplatte angeordnete und fest mit dem Zugstab und mit dem Druckstab verbundene Zugmittel und das im eingebauten Zustand in der auskragenden Platte angeordnete und fest mit dem Zugstab und mit dem Druckstab verbundene Zugmittel im wesentlichen parallel zueinander verlaufen. Durch die genannte Ausrichtung der beiden Zugmittel wird ein statisch besonders stark belastbares Kragplattenanschlusselement erreicht. Unter "im wesentlichen parallel" ist zu verstehen, dass es durch den Betoniervorgang zu leichten Abweichungen kommen kann, die aber für die Funktionsfähigkeit des erfindungsgemäßen Kragplattenanschlusselements keine Rolle spielen.

Besonders bevorzugt ist das im eingebauten Zustand in der Decken-/Bodenplatte angeordnete und fest mit dem Zugstab und mit dem Druckstab verbundene Zugmittel im wesentlichen senkrecht zu dem horizontal verlaufenden Abschnitt des Zugstabs und im wesentlichen senkrecht zu dem horizontal verlaufenden Abschnitt des Druckstabs angeordnet. Durch die genannte Ausrichtung des in der Decken-/Bodenplatte angeordneten Zugmittels wird ein statisch besonders stark belastbares Kragplattenanschlusselement erreicht. Unter "im wesentlichen senkrecht" ist zu verstehen, dass es durch den Betoniervorgang zu leichten Abweichungen kommen kann, die aber für die Funktionsfähigkeit des erfindungsgemäßen Kragplattenanschlusselements keine Rolle spielen.

Schließlich ist es bevorzugt, dass das im eingebauten Zustand in der auskragenden Platte angeordnete und fest mit dem Zugstab und mit dem Druckstab verbundene Zugmittel im wesentlichen senkrecht zu dem horizontal verlaufenden Abschnitt des Zugstabs und im wesentlichen senkrecht zu dem horizontal verlaufenden Abschnitt des Druckstabs angeordnet ist. Durch die genannte Ausrichtung des in der auskragenden Platte angeordneten Zugmittels wird ein statisch besonders stark belastbares Kragplattenanschlusselement erreicht. Unter "im wesentlichen senkrecht" ist zu verstehen, dass es durch den Betoniervorgang zu leichten Abweichungen kommen kann, die aber für die Funktionsfähigkeit des erfindungsgemäßen Kragplattenanschlusselements keine Rolle spielen.

Ganz besonders bevorzugt werden die verschiedenen möglichen Kombinationen der oben genannten bevorzugten Ausführungsformen. In allen Fällen führt die Kombination der einzelnen, näher spezifizierten Elemente zu einer Kombination der mit diesen einzelnen Elementen verbundenen Vorteile, was zu ganz besonders gut geeigneten, statisch hoch belastbaren und gleichzeitig gut wärmegedämmten Kragplattenanschlusselementen führt.

Die in dem erfindungsgemäßen Kragplattenanschlusselement vorgesehenen Zugstäbe, Druckstäbe, Stäbe zur Aufnahme von Druck- und Querkräften und Zugmittel werden bevorzugt alle aus Metall, insbesondere Bau- und Armierungsstahl, aber auch rostfreiem Stahl gefertigt. Die in den Beton-Bauteilen eingegossenen Zugmittel werden vom Beton gegen Korrosion geschützt. Allerdings müssen zumindest die den Bereich des Isolierkörpers durchsetzenden Abschnitte der Stäbe gegen Korrosion geschützt werden. Bevorzugt werden diese Abschnitte aus Edelstahl gefertigt oder durch das aus der EP 0 895 558 B1 bekannte System vor Korrosion geschützt. Gemäß EP 0 895 558 B1 wird ein aus korrodierendem Material bestehender Baustahlstab kontaktfrei mit einer nicht-korrodierenden Hülse umgeben und der Zwischenraum zwischen Hülse und Baustahlstab mit einer gießfähigen, aushärtenden Masse verfüllt.

### Wege zur Ausführung der Erfindung

Die Erfindung soll nachfolgend anhand von Ausführungsbeispielen im Zusammenhang mit den Figuren 1 und 2 näher erläutert werden.

Figur 1 zeigt einen Querschnitt durch ein erfindungsgemäßes Kragplattenanschlusselement 1. Das die Decken-/Bodenplatte 2 und die auskragende Platte 3 verbindende Kragplattenanschlusselement 1 umfasst einen zwischen Decken-/Bodenplatte 2 und auskragender Platte 3 angeordneten quaderförmigen Isolierkörper 4. Der Isolierkörper 4 wird von einem Zugstab 5 zur Aufnahme von Zugkräften, einem Stab 6 zur Aufnahme von Druck- und Querkräften und einem Druckstab 7 zur Aufnahme von Druckkräften durchsetzt.

In der Decken-/Bodenplatte 2 ist ein mit dem Zugstab 5 und mit dem Druckstab 7 verschweißter Zugstab 8 angeordnet. Analog ist in der auskragenden Platte 3 ein mit dem Zugstab 5 und mit dem Druckstab 7 verschweißter Zugstab 9 angeordnet. Der Stab 6 zur Aufnahme von Druck- und Querkräften ist im Bereich der Decken-/Bodenplatte 2 mit dem Zugstab 5 verschweißt. Im Bereich der auskragenden Platte 3 ist der Stab 6 mit dem Druckstab 7 verschweißt. Sämtliche Schweißpunkte befinden sich also im Beton und sind daher vor Korrosion geschützt.

Der Zugstab 5, der Stab 6 zur Aufnahme von Druck- und Querkräften und der Druckstab 7 verlaufen im Bereich des Isolierkörpers 4 in einer von der Horizontalen abweichenden Richtung. Der im Bereich des Isolierkörpers 4 in einer von der Horizontalen abweichenden Richtung verlaufende Abschnitt des Zugstabs 5 schließt mit dem im Bereich der Decken-/Bodenplatte 2 horizontal verlaufenden Abschnitt des Zugstabs 5 ebenso wie mit dem im Bereich der auskragenden Platte 3 horizontal verlaufenden Abschnitt des Zugstabs 5 jeweils einen Winkel α von rund 155°ein.

Der im Bereich des Isolierkörpers 4 in einer von der Horizontalen abweichenden Richtung verlaufende Abschnitt des Stabs 6 zur Aufnahme von Druck- und Querkräften schließt mit dem im Bereich der Decken-/Bodenplatte 2 horizontal verlaufenden Abschnitt des Zugstabs 5 ebenso wie mit dem im Bereich der auskragenden Platte 3 horizontal verlaufenden Abschnitt des Druckstabs 7 jeweils einen Winkel β von rund 150° ein.

Der im Bereich des Isolierkörpers 4 in einer von der Horizontalen abweichenden Richtung verlaufende Abschnitt des Druckstabs 7 schließt mit dem im Bereich der Decken-/Bodenplatte 2 horizontal verlaufenden Abschnitt des Druckstabs 7 ebenso wie mit dem im Bereich der auskragenden Platte 3 horizontal verlaufenden Abschnitt des Druckstabs 7 jeweils einen Winkel γ von rund 155° ein. Zugstab 5 und Druckstab 7 verlaufen im wesentlichen parallel zueinander.

Aus der Figur 1 is deutlich zu erkennen, dass der auf der Decken-/Bodenplatte 2 aufgebrachte Estrich 10 bis an mit dem Isolierkörper 4 verfüllten Fuge geführt werden kann. Damit wird ein vollkommen ebener Übergang von der relativ zur auskragenden Platte nach unten versetzten Decken-/Bodenplatte auf die auskragende Platte gewährleistet. Insbesondere für Rollstuhlfahrer stellt das Fehlen von Kanten und kleinen Stufen einen unschätzbaren Vorteil dar.

Die Figur 2 zeigt ebenfalls ein erfindungsgemäßes Kragplattenanschlusselement 1, das in allen Elementen dem in Figur 1 gezeigten Kragplattenanschlusselement 1 entspricht. Ein Unterschied liegt lediglich im Verlauf des Stabs 6 zur Aufnahme von Druck- und Querkräften. In dem in Figur 2 gezeigten Ausführungsbeispiel schließt der im Bereich des Isolierkörpers 4 in einer von der Horizontalen abweichenden Richtung verlaufende Abschnitt des Stabs 6 zur Aufnahme von Druck- und Querkräften mit dem im Bereich der Decken-/Bodenplatte 2 horizontal verlaufenden Abschnitt des Druckstabs 7 ebenso wie mit dem im Bereich der auskragenden Platte 3 horizontal verlaufenden Abschnitt des Zugstabs 5 jeweils einen Winkel β von rund 125° ein.

### Bezugszeichenliste

- 1: Kragplattenanschlusselement
- 2: Decken-/Bodenplatte
- 3: auskragende Platte
- 4: Isolierkörper
- 5: Zugstab
- 6: Stab zur Aufnahme von Druck- und Querkräften
- 7: Druckstab
- 8: in der Decken-/Bodenplatte angeordnetes Zugmittel
- 9: in der auskragenden Platte angeordnetes Zugmittel
- 10: Estrich

## Patentansprüche

1. Kragplattenanschlusselement (1) zum Verbinden einer Decken-/Bodenplatte (2) und einer auskragenden Platte (3) mit einem im eingebauten Zustand zwischen der Decken-/Bodenplatte (2) und der auskragenden Platte (3) angeordneten Isolierkörper (4), zumindest einem, den Isolierkörper (4) durchsetzenden Zugstab (5), zumindest einem, den Isolierkörper (4) durchsetzenden Stab (6) zur Aufnahme von Druck- und Querkräften, zumindest einem, den Isolierkörper (4) durchsetzenden Druckstab (7), zumindest einem, im eingebauten Zustand in der Decken-/Bodenplatte (2) angeordneten und fest mit dem Zugstab (5) und mit dem Druckstab (7) verbundenen Zugmittel (8) und zumindest einem, im eingebauten Zustand in der auskragenden Platte (3) angeordneten und fest mit dem Zugstab (5) und mit dem Druckstab (7) verbundenem Zugmittel (9), wobei der Stab (6) zur Aufnahme von Druck- und Querkräften wenigstens in seinem Abschnitt im Bereich des Isolierkörpers (4) in einer im eingebauten Zustand von der Horizontalen abweichenden Richtung verläuft,
**dadurch gekennzeichnet, dass**
zumindest auch der Zugstab (5) wenigstens in seinem Abschnitt im Bereich des Isolierkörpers (4) in einer im eingebauten Zustand von der Horizontalen abweichenden Richtung verläuft.

2. Kragplattenanschlusselement nach Anspruch 1, **dadurch gekennzeichnet, dass** der Druckstab (7) wenigstens in seinem Abschnitt im Bereich des Isolierkörpers (4) im eingebauten Zustand in einer von der Horizontalen abweichenden Richtung verläuft.

3. Kragplattenanschlusselement nach einem der vorhergehenden Ansprüche, **dadurch gekennzeichnet, dass** das im eingebauten Zustand in der Decken-/Bodenplatte (2) angeordnete Zugmittel (8) als Zugstab oder als Zugplatte ausgebildet ist.

4. Kragplattenanschlusselement nach einem der vorhergehenden Ansprüche, **dadurch gekennzeichnet, dass** das im eingebauten Zustand in der auskragenden Platte (3) angeordnete Zugmittel (9) als Zugstab oder als Zugplatte ausgebildet ist.

5. Kragplattenanschlusselement nach einem der vorhergehenden Ansprüche, **dadurch gekennzeichnet, dass** der im Bereich des Isolierkörpers (4) im eingebauten Zustand in einer von der Horizontalen abweichenden Richtung verlaufende Abschnitt des Zugstabs (5) mit den im Bereich der Decken-/Bodenplatte (2) und im Bereich der auskragenden Platte (3) horizontal verlaufenden Abschnitten des Zugstabs (5) jeweils einen Winkel α zwischen 170° und 145° einschließt.

6. Kragplattenanschlusselement nach einem der vorhergehenden Ansprüche, **dadurch gekennzeichnet, dass** der im Bereich des Isolierkörpers (4) im eingebauten Zustand in einer von der Horizontalen abweichenden Richtung verlaufende Abschnitt des Stabs (6) zur Aufnahme von Druck- und Querkräften mit dem im Bereich der Decken-/Bodenplatte (2) horizontal verlaufenden Abschnitt des Zugstabs (5) und dem im Bereich der auskragenden Platte (3) horizontal verlaufenden Abschnitt des Druckstabs (7) jeweils einen Winkel β zwischen 160° und 135° einschließt.

7. Kragplattenanschlusselement nach einem der Ansprüche 1 bis 5, **dadurch gekennzeichnet, dass** der im Bereich des Isolierkörpers (4) im eingebauten Zustand in einer von der Horizontalen abweichenden Richtung verlaufende Abschnitt des Stabs (6) zur Aufnahme von Druck- und Querkräften mit dem im Bereich der Decken-/Bodenplatte (2) horizontal verlaufenden Abschnitt des Druckstabs (7) und dem im Bereich der auskragenden Platte (3) horizontal verlaufenden Abschnitt des Zugstabs (5) jeweils einen Winkel β zwischen 135° und 110° einschließt.

8. Kragplattenanschlusselement nach einem der Ansprüche 2 bis 7, **dadurch gekennzeichnet, dass** der im Bereich des Isolierkörpers (4) im eingebauten Zustand in einer von der Horizontalen abweichenden Richtung verlaufende Abschnitt des Druckstabs (7) mit den im Bereich der Decken-/Bodenplatte (2) und im Bereich der auskragenden Platte (3) horizontal verlaufenden Abschnitten des Druckstabs (7) jeweils einen Winkel γ zwischen 170° und 145° einschließt.

9. Kragplattenanschlusselement nach einem der vorhergehenden Ansprüche, **dadurch gekennzeichnet, dass** Zugstab (5) und Druckstab (7) im wesentlichen parallel zueinander verlaufen.

10. Kragplattenanschlusselement nach einem der vorhergehenden Ansprüche, **dadurch gekennzeichnet, dass** das im eingebauten Zustand in der Decken-/Bodenplatte (2) angeordnete und fest mit dem Zugstab (5) und mit dem Druckstab (7) verbundene Zugmittel (8) und das im eingebauten Zustand in der auskragenden Platte (3) angeordnete und fest mit dem Zugstab (5) und mit dem Druckstab (7) verbundene Zugmittel (9) im wesentlichen parallel zueinander verlaufen.

11. Kragplattenanschlusselement nach einem der vorhergehenden Ansprüche, **dadurch gekennzeichnet, dass** das im eingebauten Zustand in der Decken-/Bodenplatte (2) angeordnete und fest mit dem Zugstab (5) und mit dem Druckstab (7) verbundene Zugmittel (8) im wesentlichen senkrecht zu dem horizontal verlaufenden Abschnitt des Zugstabs (5) und im wesentlichen senkrecht zu dem horizontal verlaufenden Abschnitt des Druckstabs (7) angeordnet ist.

12. Kragplattenanschlusselement nach einem der vorhergehenden Ansprüche, **dadurch gekennzeichnet, dass** das im eingebauten Zustand in der auskragenden Platte (3) angeordnete und fest mit dem Zugstab (5) und mit dem Druckstab (7) verbundene Zugmittel (9) im wesentlichen senkrecht zu dem horizontal verlaufenden Abschnitt des Zugstabs (5) und im wesentlichen senkrecht zu dem horizontal verlaufenden Abschnitt des Druckstabs (7) angeordnet ist.

## Claims

1. A cantilever plate connecting element (1) for connecting a ceiling/floor panel (2) and a cantilever panel (3), having an insulating body (4) arranged in the installed state between the ceiling/floor panel (2) and the cantilever panel (3), at least one tensioning rod (5) penetrating the insulating body (4), at least one rod (6) for accommodating pressure and transverse forces, penetrating the insulating body (4), at least one pressure rod (7) penetrating the insulating body (4), at least one tensioning means (8) arranged in the ceiling/floor panel (2) in the installed state and securely connected to the tensioning rod (5) and to the pressure rod (7), and at least one tensioning means (9) arranged in the cantilever panel (3) in the installed state and securely connected to the tensioning rod (5) and to the pressure rod (7), wherein the rod (6) for accommodating pressure and transverse forces runs in a direction that differs from the horizontal in the installed state at least in its section in the region of the insulating body (4),
**characterised in that**
at least also the tensioning rod (5) runs in a direction that differs from the horizontal in the installed state at least in its section in the region of the insulating body (4).

2. Cantilever plate connecting element according to claim 1, **characterised in that** the pressure rod (7) runs in a direction that differs from the horizontal in the installed state at least in its section in the region of the insulating body (4).

3. Cantilever plate connecting element according to one of the preceding claims, **characterised in that** the tensioning means (8) arranged in the ceiling/floor panel (2) in the installed state is constructed as a tensioning rod or as a tensioning plate.

4. Cantilever plate connecting element according to one of the preceding claims, **characterised in that** the tensioning means (9) arranged in the cantilever panel (3) in the installed state is constructed as a tensioning rod or as a tensioning plate.

5. Cantilever plate connecting element according to one of the preceding claims, **characterised in that** the section of the tensioning rod (5) running in the installed state in a direction that differs from the horizontal in the region of the insulating body (4) in each case encloses an angle α of between 170° and 145° with the sections of the tensioning rod (5) running horizontally in the region of the ceiling/floor panel (2) and in the region of the cantilever panel (3).

6. Cantilever plate connecting element according to one of the preceding claims, **characterised in that** the section of the rod (6) for accommodating pressure and transverse forces running in the installed state in a direction that differs from the horizontal in the region of the insulating body (4) in each case encloses an angle β of between 160° and 135° with the section of the tensioning rod (5) running horizontally in the region of the ceiling/floor panel (2) and the section of the pressure rod (7) running horizontally in the region of the cantilever panel (3).

7. Cantilever plate connecting element according to one of claims 1 to 5, **characterised in that** the section of the rod (6) for accommodating pressure and transverse forces running in the installed state in a direction that differs from the horizontal in the region of the insulating body (4) in each case encloses an angle β of between 135° and 110° with the section of the pressure rod (7) running horizontally in the region of the ceiling/floor panel (2) and the section of the tensioning rod (5) running horizontally in the region of the cantilever panel (3).

8. Cantilever plate connecting element according to one of claims 2 to 7, **characterised in that** the section of the pressure rod (7) running in the installed state in a direction that differs from the horizontal in the region of the insulating body (4) in each case encloses an angle y of between 170° and 145° with the sections of the pressure rod (7) running horizontally in the region of the ceiling/floor panel (2) and in the region of the cantilever panel (3).

9. Cantilever plate connecting element according to one of the preceding claims, **characterised in that** tensioning rod (5) and pressure rod (7) essentially run parallel to one another.

10. Cantilever plate connecting element according to one of the preceding claims, **characterised in that** the tensioning means (8) arranged in the ceiling/floor panel (2) in the installed state and securely connected to the tensioning rod (5) and to the pressure rod (7) and the tensioning means (9) arranged in the cantilever panel (3) in the installed state and securely connected to the tensioning rod (5) and to the pressure rod (7) essentially run parallel to one another.

11. Cantilever plate connecting element according to one of the preceding claims, **characterised in that** the tensioning means (8) arranged in the ceiling/floor panel (2) in the installed state and securely connected to the tensioning rod (5) and to the pressure rod (7) is arranged essentially perpendicularly to the horizontally running section of the tensioning rod (5) and essentially perpendicularly to the horizontally running section of the pressure rod (7).

12. Cantilever plate connecting element according to one of the preceding claims, **characterised in that** the tensioning means (9) arranged in the cantilever panel (3) in the installed state and securely connected to the tensioning rod (5) and to the pressure rod (7) is arranged essentially perpendicularly to the horizontally running section of the tensioning rod (5) and essentially perpendicularly to the horizontally running section of the pressure rod (7).

## Revendications

1. Élément de pose de dalles en console (1) pour relier une plaque de plafond/sol (2) et une plaque en porte-à-faux (3) avec un corps isolant (4) disposée en l'état monté entre la plaque de plafond/sol (2) et la plaque en porte-à-faux (3), au moins une barre de traction (5) traversant le corps isolant (4), au moins une barre (6) traversant le corps isolant (4) pour absorber les forces de pression et les forces transversales, au moins une barre de pression (7) traversant le corps isolant (4), au moins un moyen de traction (8) disposé en l'état monté dans la plaque de plafond/sol (2) et relié solidement avec la barre de traction (5) et avec la barre de pression (7) et au moins un moyen de traction (9) relié solidement avec la barre de traction (5) et la barre de pression (7)et disposé en l'état monté dans la plaque en porte à faux (3), dans lequel la barre (6) pour absorber les forces de pression et les forces transversales s'étend au moins dans sa portion au niveau du corps isolant (4) dans une direction s'écartant de l'horizontale en l'état monté,
**caractérisé en ce que**
au moins également la barre de traction (5) s'étend au moins dans sa portion au niveau du corps isolant (4) dans une direction s'écartant de l'horizontale en l'état monté.

2. Élément de pose de dalles en console selon la revendication 1, **caractérisé en ce que** la barre de pression (7) s'étend au moins dans sa portion au niveau du corps isolant (4) dans une direction s'écartant de l'horizontale en l'état monté.

3. Élément de pose de dalles en console selon une des revendications précédentes, **caractérisé en ce que** le moyen de traction (8) disposé en l'état monté dans la plaque de plafond/sol (2) est conçu comme une barre de traction ou comme une plaque de traction.

4. Élément de pose de dalles en console selon une des revendications précédentes, **caractérisé en ce que** le moyen de traction (9) disposé en l'état monté dans la plaque en porte-à-faux (3) est conçu comme une barre de traction ou comme une plaque de traction.

5. Élément de pose de dalles en console selon une des revendications précédentes, **caractérisé en ce que** la portion de la barre de traction (5) s'étendant au niveau du corps isolant (4) en l'état monté dans une direction s'écartant de l'horizontale définit respectivement un angle α compris entre 170° et 145° avec les portions de la barre de traction (5) s'étendant horizontalement au niveau de la plaque de plafond/sol (2) et au niveau de la plaque en porte-à-faux (3).

6. Élément de pose de dalles en console selon une des revendications précédentes, **caractérisé en ce que** la portion de la barre (6) pour absorber les forces de pression et les forces transversales s'étendant au niveau du corps isolant (4) en l'état monté dans une direction s'écartant de l'horizontale définit respectivement un angle β compris entre 160° et 135° avec la portion de la barre de traction (5) s'étendant horizontalement au niveau de la plaque de plafond/sol (2) et la portion de la barre de pression (7) s'étendant horizontalement au niveau de la plaque en porte-à-faux (3).

7. Élément de pose de dalles en console selon une des revendications 1 à 5, **caractérisée en ce que** la portion de la barre (6) pour absorber les forces de pression et les forces transversales s'étendant au niveau du corps isolant (4) en l'état monté dans une direction s'écartant de l'horizontale définit respectivement un angle β compris entre 135° et 110° avec la portion de la barre de pression (7) s'étendant horizontalement au niveau de la plaque de plafond/sol (2) et la portion de la barre de traction (5) s'étendant horizontalement au niveau de la plaque en porte-à-faux (3).

8. Élément de pose de dalles en console selon une des revendications 2 à 7, **caractérisé en ce que** la portion de la barre de pression (7) s'étendant au niveau du corps isolant (4) en l'état monté dans une direction s'écartant de l'horizontale définit respectivement un angle γ compris entre 170° et 145° avec les portions de la barre de pression (7) s'étendant horizontalement au niveau de la plaque de plafond/sol (2) et au niveau de la plaque en porte-à-faux (3).

9. Élément de pose de dalles en console selon une des revendications précédentes, **caractérisé en ce que** la barre de traction (5) et la barre de pression (7) s'étendent essentiellement parallèlement l'une à l'autre.

10. Élément de pose de dalles en console selon une des revendications précédentes, **caractérisé en ce que** le moyen de traction (8) disposé en l'état monté dans la plaque de plafond/sol (2) et relié solidement avec la barre de traction (5) et avec la barre de pression (7) et le moyen de traction (9) disposé en l'état monté dans la plaque en porte-à-faux (3) et relié solidement avec la barre de traction (5) et avec la barre de pression (7) s'étendent essentiellement parallèlement l'un à l'autre.

11. Élément de pose de dalles en console selon une des revendications précédentes, **caractérisé en ce que** le moyen de traction (8) disposé en l'état monté dans la plaque de plafond/sol (2) et relié solidement avec la barre de traction (5) et avec la barre de pression (7) est disposé essentiellement perpendiculairement à la portion s'étendant à l'horizontale de la barre de traction (5) et essentiellement perpendiculairement à la portion s'étendant à l'horizontale de la barre de pression (7).

12. Élément de pose de dalles en console selon une des revendications précédentes, **caractérisé en ce que** le moyen de traction (9) disposé en l'état monté dans la plaque en porte-à-faux (3) et relié solidement avec la barre de traction (5) et avec la barre de pression (7) est disposé essentiellement perpendiculairement à la portion s'étendant à l'horizontale de la barre de traction (5) et essentiellement perpendiculairement à la portion s'étendant à l'horizontale de la barre de pression (7).
